# EUROPÄISCHE PATENTANMELDUNG

(11) **EP 0 210 385 A2**
(43) Veröffentlichungstag der Anmeldung: **04.02.1987**
(21) Anmeldenummer: 86107729.5
(22) Anmeldetag: 06.06.1986
(51) Int. Cl.: E04B 5/62

(54) **Gitterartige Unterdecke**

(30) Priorität: 26.07.1985 DE 3526740
(71) Anmelder: Durlum-Leuchten GmbH Lichttechnische Spezialfabrik, D-79650 Schopfheim (DE)
(72) Erfinder: Reuter, Peter, D-7850 Lörrach (DE)
(74) Vertreter: Patent- und Rechtsanwaltssozietät, Schmitt, Maucher & Börjes

(57) **Zusammenfassung**

Eine gitterartige Unterdecke (1) mit parallelen Tragschienen (2) und diese in Abständen quer verbindenden Traversen (3) weist in den zwischen Trägern (2) und Traversen (3) gebildeten Feldern Gitterplatten (4) auf, die von hochkant stehenden, sich kreuzenden, im Querschnitt etwa U-förmigen Gitterstegen (5) gebildet sind. Die Wandungen (6) dieser Gitterstege (5) laufen von ihrer Unterseite (7) nach oben auseinander. Dabei können sie sogar im Querschnitt einen parabelförmig konkav gekrümmten Verlauf haben, dem die Form der Stirnseite (9) der Gitterstege (5) entspricht, um an Stoßstellen mit quer verlaufenden Einzelstegen (8) keine Fuge zu bilden. Um eine solche Fugenbildung durch Verformung der Wände (6) ebenfalls auszuschließen, haben die an den Tragschienen (2) und den Traversen (3) diese nach unten verdeckenden Einzelstege (8) zumindest im Bereich der Stoßstellen mit den quer an ihnen auftreffenden freien Enden der Gitterstege (5) Abstandhalter (10) zwischen ihren Wandungen (6) und auch an den freien Enden der Gitterstege (5) ist jeweils ebenfalls wenigstens ein Abstandhalter (11) zwischen deren Wandungen (6) angeordnet. Ferner ist ein Aufhänger in Form eines Aufhängehakens (12) an den Gitterstegen (5) vorgesehen, der bei einer bevorzugten Ausführungsform einstückig mit dem Abstandhalter und seiner Schwenkachse verbunden sein kann.

## Beschreibung

Die Erfindung betrifft eine gitterartige Unterdecke mit parallelen Tragschienen, diese in Abständen querverbindenden Traversen und mit in die so gebildeten Felder zwischen Tragschienen und Traversen eingefügten Gitterplatten, welche von hochkant stehenden, sich kreuzenden, im Querschnitt etwa V- oder U-förmigen Gitterstäben gebildet sind, deren Wandungen von ihrer Unterseite nach oben auseinanderlaufen.

Eine derartige Unterdecke ist aus der Praxis bekannt. Dabei verlaufen die Wandungen voneinander weg und bilden dabei gleichzeitig im Querschnitt einen an ihrer Außenseite konkaven Bogen, beispielsweise eine Parabel. Dadurch ergeben sich in erwünschter Weise von unten gesehen relativ schmale Stege, wobei aber dennoch gleichzeitig deren Wandungen sichtbar sind, so daß die Zwischenräume zwischen den einzelnen Stegen optisch verkleinert sind. Bisher ist es üblich, die einzelnen Gitterplatten jeweils an zwei rechtwinklig zueinander stehenden Seiten abzuschließen, während die beiden anderen Seiten frei endende Gitterstege des geschilderten Querschnittes haben, die stumpf gegen die geschlossenen Seiten der Nachbar-Gitterplatten angeschlossen werden müssen. Diese Gitterplatten werden mit Hilfe von Drahtbügeln od. dgl. an oberhalb von ihnen verlaufenden Tragschienen und Traversen aufgehängt.

Dabei besteht das Problem, daß die frei endenden Stirnseiten der einzelnen Gitterstege an die konkave Form der quer verlaufenden Gitterstege angepaßt sein müssen, um an der Stoßstelle Fugen zu vermeiden. Durch gegenseitige Verformung der beiden Wände des jeweiligen Gittersteges aufgrund von Aufhängekräften oder durch unsachgemäße Behandlung kann sich jedoch diese an der quer verlaufenden Gittersteg angepaßte Krümmung der Stirnseite ändern, so daß dort die eigentlich zu vermeidenden unschönen Fugen und Spalten entstehen. Darüberhinaus ist es erforderlich, daß jede Gitterplatte an zwei Tragschienen und/oder Traversen befestigt werden muß, um eine sichere Aufhängung zu gewährleisten. Ferner befinden sich die Ströße der einzelnen Gitterplatten außerhalb des Verlaufes der Tragschienen, so daß unter Umständen das unterseitige Niveau einer solchen Unterdecke unregelmäßig werden kann.

Zwar ist aus der DE-PS 26 35 701 bereits eine gitterartige Unterdecke bekannt, bei welcher im Querschnitt U-förmige Stege stumpf gegen entsprechend geformte Traversen stoßen und mittels Haken daran angehängt werden, jedoch sind dabei die Wandungen dieser Stege parallel zueinander angeordnet, laufen also nicht im Querschnitt auseinander, so daß auch ihre Stirnseite rechtwinklig zu ihrem Verlauf geformt sein kann und Fugen vermieden sind.
Der Erfindung liegt die Aufgabe zu Grunde, eine Unterdecke der eingangs erwähnten Art zu schaffen, bei welcher die Stoßstellen der Gitterplatten an den Tragschienen und Traversen angeordnet sind und eine Fugenbildung im Bereich der Stoßstellen trotz eines schrägen oder kurvenförmigen Verlaufes verhindert ist.

Die Lösung dieser Aufgabe besteht im wesentlichen darin, daß an den Tragschienen und/oder den Traversen diese nach unten verdeckende Einzelstege mit dem gleichen U- oder V-förmigen, gegebenenfalls konkav oder parabelförmig gekrümmten Querschnitt der Gitterstege verlaufen, daß mindestens im Bereich der Befestigungstellen der quer zu den Tragschienen und/oder den Traversen an den Einzelstegen auftreffenden freien Enden der Gitterstege Abstandhalter zwischen die Wandungen dieser Einzelstege eingreifen und daß an dem freien Ende von zumindest einem der auf die Tragschienen, gegebenenfalls auch der auf Traversen oder auf Gitterstege von benachbarten Gitterplatten zulaufenden Gitterstege ein Aufhänger sowie ebenfalls wenigstens ein Abstandhalter zwischen den Wandungen angeordnet ist.

Dadurch ergibt sich, daß die Gitterplatten an ihren Rändern jeweils auf Stege stoßen, deren Aussehen den Stegen der Gitterplatte entspricht, so daß die Unterdecke insgesamt ein geschlossenes Aussehen erhält. Dennoch können alle Gitterplatten an den Seiten frei endende Gitterstegen haben. Soweit einzelne oder bevorzugt alle Gitterstege wenigstens im Bereich der Tragschienen Aufhänger haben, wird die Verformung der Stegwände durch die Aufhängekräfte od. dgl. durch den eingreifenden Abstandhalter ebenso verhindert wie die Verformung der Einzelstege im Bereich des Auftreffens der Gitterstege. Somit wird eine Fugenbildung selbst bei parabelförmig gekrümmten Stirnseiten und Querschnitten der Stege ausgeschlossen.

Besonders zweckmäßig ist es, wenn der Abstandhalter am Ende des Gittersteges im oberen Randbereich von dessen Wandungen angeordnet ist. Dort haben diese Wandungen den größten Abstand, so daß die innere Stützwirkung des Abstandhalters am besten zur Wirkung kommt.

Als Aufhänger kann eine vorzugsweise die Tragschiene oder Traverse übergreifender, insbesondere verschwenkbarer Aufhängehaken vorgesehen sein. Zwar sind schwenkbare Haken zum Aufhängen von Gitterplatten an sich bekannt. Im vorliegenden Falle ist jedoch ein entsprechend ver längerter Haken erforderlich, um über die Tragschiene oder Traverse greifen zu können, weil er von dem tiefer liegenden Niveau der Gitter- und Einzelstege ausgeht.

Eine Ausgestaltung der Erfindung von ganz erheblicher Bedeutung, die die Gesamtherstellung und Handhabung vereinfacht, kann darin bestehen, daß der Abstandhalter für die freien Enden der Gitterstege gleichzeitig die Schwenkachse des Aufhängehakens ist. Somit entstehen keine Platzprobleme bei der Anbringung des Aufhängehakens und des Abstandhalters im Endbereich der Gitterstege, weil kurzerhand der Abstandhalter selbst die Schwenkachse bildet bzw. aufweist.

Besonders zweckmäßig ist es dabei, wenn der Abstandhalter beidseitig vorstehende, im Querschnitt gegenüber ihm verminderte Zapfen hat, die in Lochungen der Wandungen der Gitterstege eingreifen, welch Lochungen vom Querschnitt des Abstandhalters überragt oder übertroffen sind. Somit kann der Abstandhalter mit dem daran befindlichen Aufhängehaken um diese Zapfen verschwenkt werden, wobei er dennoch seine abstandhaltende Funktion ständig an den Rändern der erwähnten Lochungen ausübt.

Der außerhalb des Abstandhalters befindliche Hakenteil des Aufhängehakens kann gegenüber dem Abstandhalterteil einseitig schmaler , insbesondere um wenigstens die Hälfte schmaler sein. Dadurch ist es möglich, die Aufhängehaken von zwei von beiden Seiten an einen Träger oder eine Traverse treffenden Gitterplatten nebeinander an diesen Trägern oder Traversen angreifen zu lassen, so daß die an einer Tragschiene beidseits angeschlossenen Gitterstege in Flucht verlaufen und jede Gitterplatte dennoch einzeln demontiert werden können. Dabei ergibt sich in vorteilhafter Weise, daß zum Demontieren der Aufhängehaken in Öffnungsstellung schwenkbar und danach das Gitter nach unten absenkbar sind, so daß es also für diese Demontage nicht zunächst angehoben werden muß.

Ausgestaltungen des Aufhängehakens und des mit diesem verbundenen Abstandhalters sowie der Schwenkachse sind Gegenstand der Ansprüche 7 und 9 bis 11.

Besonders zweckmäßig ist es für einen stabilen Verbund der gitterartigen Unterdecke und für eine Stabilisierung der an den Trägern und Traversen vorgesehenen Einzelstege, wenn diese über ihre ganze Länge über ein Teil des Profiles des Trägers bzw. der Traverse greifen. Dadurch ergibt sich, daß der in sie eingreifende Bereich des Trägers oder der Traverse einen durchgehenden Abstandhalter für den Einzelsteg bildet. Somit wird nicht nur die Befestigung am Träger oder der Traverse verbessert, sondern auch die Stabilität des Einzelsteges erhöht.

Dabei genügt es, wenn die oberen Ränder der Wandungen des Einzelsteges in Abständen nach innen vorstehende Rastnasen haben, die über nach außen weisende Flansche des Tragprofiles passen. Zweckmäßig ist es, wenn die eine größere Länge als der Abstand zwischen zwei Traversen aufweisenden Einzelstege im Abstand der von den Trägern abgehenden Traversen seitliche Ausklinkungen an ihren Rändern haben. Dadurch wird das Abgehen der Traversen von den Trägern nicht durch diese von unten an den Flanschen der Träger eingeklinkten Einzelstegen verhindert.

Vor allem bei Kombination einzelner oder mehrere der vorbeschriebenen Merkmale und Maßnahmen ergibt sich eine Unterdecke, bei welcher die Stege von unten nach oben auseiannderlaufen und sogar im Querschnitt konkav gewölbt sein können, ohne daß an den Stoßstellen die entsprechend geformten Stirnseiten mit diesen Stegen Fugen bilden. Da rüberhinaus wird die Zahl der erforderlichen Träger und Traversen vermindert, weil nun praktisch nur zwischen jeweils zwei Gitterplatten ein Träger bzw. eine Traverse angeordnet sein müssen. Dennoch bleibt die Herstellung insbesondere auch der Aufhängevorrichtung einfach, die vor allem bei einstückiger Verbindung mit einem Abstandhalter am freien Ende der Gitterstege eine Zusatzfunktion erhält und in vorteilhafter Weise selbst verhindert, daß die von ihr ausgehenden Kräfte zu Verformungen in ihren Angriffsbereich führen.

Nachstehend ist die Erfindung mit ihren ihr als wesentlich zugehörenden Einzelheiten anhand der Zeichnung noch näher beschrieben.

Es zeigt in zum Teil schematisierter Darstellung :
Fig. 1 Eine schaubildliche Ansicht einer Gitterplatte einer gitterartigen Unterdecke, die zwischen zwei paralellen Trägern und zwei parallelen Traversen eingehängt ist mit Blickrichtung schräg von oben, in vergrößertem Maßstab.
Fig. 2 das freie Ende eines Gittersteges mit konvex gewölbter Stirnseite zur Anpassung an einen konkaven Außenquerschnitt eines quer verlaufenden Steges und mit einem Aufhängehaken, der gleichzeitig Abstandhalter für die Wandungen des Steges ist,
Fig. 3 eine Stirnansicht eines Trägers oder einer Traverse mit einem an einem unteren Flansch dieses Trägers oder dieser Traverse angeordneten Einzelsteges, gegen den die freien Enden der Gitterstege stumpf anlegbar sind, sowie
Fig. 4 und 5 zwei Ausführungsbeispiele, bei denen die Unterdecke nur parallele Tragschienen und keine separaten Traversen zum Halten der Gitterplatten aufweist.

Von einer im ganzen mit 1 bezeichneten gitterartigen Unterdecke sind jeweils zwei parallele Träger 2 und quer dazu verlaufende Traversen 3 dargestellt, die jeweils zwischen Felder bilden, in welche Gitterplatten 3 eingefügt werden. In Fig. 1 ist ein derartiges Feld mit einer solchen Gitterplatte 4 dargestellt. Durch weitere prallele Träger 2 und Traversen 3 entstehen weitere Felder für entsprechende Gitterplatten 4.

Die Gitterplatten 4 sind ihrerseits von hochkant stehenden, sich kreuzenden, im Querschnitt etwa U-förmigen Gitterstegen 5 gebildet, deren Wandungen 6 - wie in Fig. 2 angedeutet - von ihrer Unterseite 7 nach oben auseinanderlaufen.

In Fig. 1 und 3 ist dargestellt, daß an den Tragschienen 2 und den Traversen 3 diese nach unten verdeckende Einzelstege 8 verlaufen, die den gleichen U-förmigen Querschnitt wie die Gitterstege 5 haben, so daß man in Fig. 3 besonders deutlich diesen Querschnitt erkennt, bei welchem die Wandungen 6 auch dieser Einzelstege von der Unterseite 7 ausgehend auseiannderlaufen, wobei sie außerdem eine konkav gekrümmte Form, beispielsweise eine prabolische Form haben.

In Fig. 2 ist das freie Ende eines Einzelsteges 5 einer Gitterplatte 4 erkennbar, wobei die Stirnseiten 9 in der Seite gesehen die selbe Kontur wie die Wandung 6 des Einzelsteges 8 hat, um fugenlos stumpf auf diesen Steg 8 stoßen zu können, wie es in Fig. 1 dargestellt ist. Eine solche schräg oder gar gekrümmt verlaufende Stirnseite 9 würde jedoch ihre seitliche Form verändern, wenn die Abstände der Wandungen 6 sich durch an ihnen auftretende Kräfte verändern. Solche Kräfte können einfach beim Erfassen der Stege 5 bei der Montage oder auch aufgrund von Aufhängekräften, die auf die Wände 6 wirken, verursacht werden. Dasselbe gilt für die Wandungen 6 der Einzelstege 8, die bei einer Verformung durch Änderung ihres Abstandes ebenfalls an den Stoßstellen mit den Gitterstegen 5 Fugen bilden würden.

Im Ausführungsbeispiel ist dies dadurch verhindert, daß mindestens im Bereich der Stoßstellen, wo die Gitterstege 5 auf die Einzelstege 8 treffen, Abstandhalter 10 zwischen die Wandungen 6 der Einzelstege 8 eingreifen und daß an den freien Enden der Gitterstege 5 ebenfalls wenigstens ein Abstandhalter 11 zwischen deren Wandungen 6 angeordnet ist. Ferner ist in diesem Endbereich der Gitterstege 5 auch jeweils ein Aufhänger angeordnet, der im Ausführungsbeispiel gemäß Fig. 1 und 2 ein die Tragschiene 2 oder Traverse 3 übergreifender, verschwenkbarer Aufhängehaken 12 ist. Der Abstandhalter 11 am Ende des Gittersteges 5 ist dabei im oberen Randbereich von dessen Wandungen 6 angeordnet, wo die Gefahr von seitlichen Verformungen dieser Wandungen 6 am größten ist.

Durch die Abstandhalter 10 und 11 wird eine Verformung der Wandungen 6 der Stege 5 und 8 verhindert, so daß auch bei ungünstigen Bedingungen diese Stege selbst bei einer Fertigung aus relativ dünnem Blech nicht mehr in der Weise verformt werden können, daß ihre Stoßstelle Fugen erhält, selbst wenn die relativ komplizierte parabelförmige Querschnittsform gewählt ist, die aus optischen Gründen häufig gewünscht ist.

In Fig. 2 ist eine besonders zweckmäßige Ausführungsform der Erfindung dargestellt, bei welcher der Abstandhalter 11 für die freien Ende der Gitterstege 5 gleichzeitig die Schwenkachse des Aufhängehakens 12 bildet. Diese ist dadurch realisiert, daß der Abstandhalter 11 beidseitig vorstehende, im Querschnitt gegenüber ihm verminderte Zapfen 13 hat, die in Lochungen 14 der Wandungen 6 der Gitterstege 5 eingreifen, wobei diese Lochungen 14 an der Innenseite der Wandungen 6 vom Querschnitt des Abstandhalters 11 überragt sind. Selbst beim Verschwenken des Hakens 12 bleibt also die abstandhaltende Funktion an den Rändern der Lochungen 14 jederzeit erhalten. Darüberhinaus bedarf es keiner zwei verschiedenen Teile, um den Abstand der Wandungen 6 fixieren und den Aufhängehaken 12 zu montieren. Ferner ist in diesem Falle vorgesehen, daß Haken 12, Abstandhalter 11 und Schwenkachse einstückig verbunden und beispielsweise aus Blech ausgestanzt sind. Die als Schwenkachse dienenden Zapfen 13 sind dabei als laschenförmige Vorsprünge ausgebildet, die gegenüber dem Abstandhalter 11 des Hakens 12 an dessen seiner Hakenöffnung abgewandten Ende vorstehen. Zum Einführen in die Lochungen 14 brauchen die relativ flexiblen Wandungen 6 nur geringfügig auseinandergebogen zu werden, wonach sie aufgrund ihrer Eigenspannung in ihre ursprüngliche Lage zurückkehren und nun die Zapfen 13 übergreifen.

Der Haken 12 hat im Ausführungsbeispiel zwei in Schwenkrichtung aufeinander folgende Einhängebiegungen 15 und 16, um zunächst eine vorläufige und dann eine endgültige Fixierung durchzuführen bzw. beim Demontieren zunächst eine Gitterplatte 4 lockern zu können, ohne daß sie bereits völlig aus dem Verbund gelöst ist. Da die Haken 12 aus flachem Blech bestehen, können sich zwei solche Haken 12 zweier an einem Träger 2 oder einer Traverse 3 gegenüberliegender Gitterplatten 4 übergreifen. In diesem Falle müssen dann jedoch diese Gitterplatten 4 nacheinander ausgehängt werden. Deshalb ist es dann in nicht mehr dargestellter Weise auch möglich, daß der außerhalb des Abstandhalters 11 befindliche Hakenteil gegenüber dem Abstandhalter 11 einseitig um wenigstens die Hälfte schmaler ist, so daß nun Haken von beiden Seiten her an einem Träger 2 oder einer Traverse 3 nebeneinander liegen können, während dennoch die mit ihnen verbundenen Gitterstege 5 dieser Nachbarplatten 4 miteinander fluchten.

Dadurch, daß der Haken 12 etwa rechtwinklig von dem Abstandhalterteil 11 ausgeht, wird seine Schwenkachse 13 so verlegt, daß beim Demontieren kein Anheben der Gitterplatte 4 erforderlich ist. Es genügt vielmehr, den Aufhängehaken 12 einfach in Öffnungsstellung zu schwenken und dann die Gitterplatte nach unten abzusenken. Da der Haken von einer mit Abstand zu seiner Schwenkachse angeordneten Stelle ausgeht, beschreiben die Hakenöffnungen 15 und 16 von ihrer Löseposition aus etwas ansteigende Kreisbögen, die die erwähnte Aushängung ohne Anheben der Gitterplatten 4 ermöglichen.

Anhand der Fig. 1 und 3 erkannt man, daß die Einzelstege 8 über ihre ganze Länge über einen Teil 17 des Profiles des Trägers 2 bzw. der Traverse 3 greifen, so daß dieser in sie eingreifende Bereich oder Teil 17 des Tragprofiles einen durchgehenden Abstandhalter für den jeweiligen Einzelsteg 8 bildet. Dadurch wird nicht nur die Befestigung an dem Tragprofil verbessert, sondern auch die Stabilität über die ganze Länge des Einzelsteges 8 erhöht. Verformungen der Wandungen 6 sind dadurch so gut wie ausgeschlossen, so daß auch keine Fugen an den Stoßstellen mit den Einzelstegen 5 der Gitterplatten 4 zu befürchten sind.

Zur Realisierung genügt es dabei, wenn die oberen Ränder der Wandungen 6 des Einzelsteges 8 in Abständen nach innen vorstehende Rastnasen 18 haben, die über nach außen weisende Flansche 17 des Tragprofiles passen. Diese können durch leichtes Auseinanderbiegen der Wandungen 6 leicht in ihre Gebrauchsstellung gebracht werden. Somit ergibt sich eine sehr leichte Montierbarkeit nicht nur der Gitterplatten 4, sondern auch der diese jeweils randseitig abschließenden Einzelstege 8, durch deren Vorhandensein die Zahl der zum Halten der Gitterplatten 4 erforderlichen Träger 2 und Traversen 3 vermindert werden kann, da jeweils für zwei Platten 4 ein Träger bzw. eine Traverse genügt. Dies wird durch die ungewöhnliche Kombination von Abstandhaltern zwischen den Wandungen der Stege und die Verwendung von Einzelstegen jeweils als Randabschluß der Gitterplatten in der beschriebenen Weise ermöglicht.

In den Figuren 4 und 5 sind zwei Ausführungsbeispiele dargestellt, bei welchen die Unterdecke 1 keine Traversen 3 aufweist, sondern die Gitterplatten 4 jeweils nur zwischen parallelen Tragschienen 2 eingefügt sind. Dabei sind für gleiche Teile wie bei dem vorstehend beschriebenen Ausführungsbeispiel nach den Fig. 1 - 3 gleiche Bezugszahlen verwendet und nicht mehr erneut beschriebene Teile in gleicher Weise wie bei diesem Ausführungsbeispiel nach Fig. 1 -3 ausgebildet.

In Fig. 4 erkennt man eine Unterdecke, bei welcher die in Gebrauchsstellung parallel zu den Tragschienen 2 nebeneinander verlaufenden Gitterstege 5 a abwechselnd an einem quer zu den Tragschienen 2 angeordneten Gittersteg 5 enden bzw. um etwa die lichte Abmessung A eines von den Gitterstegen 5 umschlossenen Gitterfeldes in Tragschienenrichtung überstehen. Der jeweils überstehende Gittersteg 5 stößt mit seinem freien Ende dann gegen den ihm am nächsten befindlichen quer verlaufenden, praktisch eine Art Tra¸ verse bildenden Gittersteg 5 der benachbarten Gitterplatte 4, die in Fig. 4 der Einfachheit halber nicht mehr eingezeichnet ist. Dies kann nach beiden Seiten soweit fortge setzt werden, wie die Tragschienen 2 reichen. Insgesamt ergibt sich dann wiederum ein geschlossenes Bild der Unterdecke, bei welcher die an den Tragschienen 2 befindlichen Stege 8 und die Gitterstege 5 und 5 a ein übereinstimmendes Aussehen haben und im Bereich der Aufhängehaken 12 durch die Abstandhalter 11 gemäß Fig. 2 Verformungen und somit Fugenbildungen aufgrund der Aufhängekräfte vermieden sind.

In Fig. 5 ist vorgesehen, daß alle in Gebrauchsstellung parallel zu den Tragschienen 2 nebeneinander verlaufenden Gitterstege 5 a um einen Bruchteil, im Ausführungsbeispiel etwa die Hälfte der Abmessung A eines Gitterfeldes über einen quer verlaufenden Gittersteg 5 überstehen und stumpf gegen die Stirnseiten der entsprechenden Gitterstege 5 a einer jeweils benachbarten Gitterplatte 4 stoßen. Auch so läßt sich zwischen parallelen Tragschienen 2 mit Hilfe der Einzelstege 8 an diesen Tragschienen 2 ein geschlossenes Aussehen der Gitterplatte erreichen, wobei Verformungen im Bereich der Aufhängehaken 12 durch die Abstandhalter 11 wiederum vermieden sind.

In Fig. 4 und 5 sind die Stoßstellen zwischen zwei Gitterplatten 4 mit S gekennzeichnet.

## Patentansprüche

1. Gitterartige Unterdecke (1) mit parallelen Tragschienen (2), insbesondere diese in Abständen quer verbindenden Traversen (3) und mit in die so gebildeten Felder zwischen den Tragschienen (2) und gegebenenfalls Traversen (3) eingefügten Gitterplatten (4), welche von hochkant stehenden, sich kreuzenden, im Querschnitt etwa V- oder U-förmigen Gitterstegen (5) gebildet sind, deren Wandungen (6) von ihrer Unterseite (7) nach oben auseinanderlaufen, **dadurch gekennzeichnet,** daß an den Tragschienen (2) und/oder den Traversen (3) diese nach unten verdeckende Einzelstege (8) mit dem gleichen U- oder V-förmigen, gegebenenfalls konkav oder parabelförmig gekrümmten Querschnitt der Gitterstege (5) verlaufen, daß mindestens im Bereich der Befestigungsstellen der quer zu den Tragschienen (2) und/oder den Traversen (3) an den Einzelstegen (8) auftreffenden freien Enden der Gitterstege (5) Abstandhalter (10) zwischen die Wandungen (6) dieser Einzelstege (8) eingreifen und daß an dem freien Ende von zumindest einem der auf die Tragschienen (2), gegebenenfalls auch der auf Traversen (3) oder auf Gitterstege (5) von benachbarten Gitterplatten (4) zulaufenden Gitterstege (5) ein Aufhänger sowie ebenfalls wenigstens ein Abstandhalter (11) zwischen den Wandungen (6) angeordnet sind.

2. Unterdecke nach Anspruch 1, dadurch gekennzeichnet, daß der Abstandhalter (11) am Ende des Gittersteges (5) im oberen Randbereich von dessen Wandungen (6) angeordnet ist.

3. Unterdecke nach Anspruch 1 oder 2, dadurch gekennzeichnet, daß als Aufhänger ein vorzugsweise die Tragschiene (2) oder Traverse (3) übergreifender, insbesondere verschwenkbarer Aufhängehaken (12) vorgesehen ist.

4. Unterdecke nach einem der Ansprüche 1 bis 3, dadurch gekennzeichnet, daß der Abstandhalter (11) für die freien Enden der Gitterstege (5) gleichzeitig die Schwenkachse des Aufhängehakens (12) ist.

5. Unterdecke nach einem der Ansprüche 1 bis 4, dadurch gekennzeichnet, daß der Abstandhalter (11) beidseitig vorstehende, im Querschnitt gegenüber ihm verminderte Zapfen (13) hat, die in Lochungen (14) der Wandungen (6) der Gitterstege (5) eingreifen, welche Lochungen (14) vom Querschnitt des Abstandhalters (11) überragt sind.

6. Unterdecke nach einem der Ansprüche 1 bis 5, dadurch gekennzeichnet, daß der außerhalb des Abstandhalters (11) befindliche Hakenteil gegenüber dem Abstandhalterteil (11) einseitig schmaler, insbesondere um wenigstens die Hälfte schmaler ist, so daß die Haken (12) zweiter benachbarter Gitterplatten (5) an einem Träger (2) oder einer Traverse (3) jeweils nebeneinander Platz haben.

7. Unterdecke nach einem der Ansprüche 1 bis 6, dadurch gekennzeichnet, daß der Haken (12) von einer mit Ab stand zu seiner Schwenkachse angeordneten Stelle ausgeht und insbesondere winklig, vorzugsweise rechtwinklig zu dem Abstandhalter (11) verläuft.

8. Unterdecke nach einem der Ansprüche 1 bis 7, dadurch gekennzeichnet, daß der Aufhängehaken (12) aus der Gebrauchsstellung in die Öffnungsstellung schwenkbar und danach die Gitterplatte nach unten absenkbar ist.

9. Unterdecke nach einem der Ansprüche 1 bis 8, dadurch gekennzeichnet, daß der Aufhängehaken (12) zwei in Schwenkrichtung aufeinanderfolgende Einhängebiegungen (15, 16) hat, die von ihrer Gebrauchsstellung ausgehend beim Öffnen des Hakens einen gegenüber der übergriffenen Oberseite des Trägers (2) oder der Traverse (3) etwas nach oben gerichteten Kreisbogen beschreiben.

10. Unterdecke nach einem der Ansprüche 1 bis 9, dadurch gekennzeichnet, daß Haken (12), Abstandhalter (11) und Schwenkachse einstückig verbunden und insbesondere aus Blech ausgestanzt und gebogen sind.

11. Unterdecke nach einem der Ansprüche 1 bis 10, dadurch gekennzeichnet, daß die als Schwenkachse dienenden Zapfen (13) als laschenförmige Vorsprünge ausgebildet sind, die gegenüber dem Abstandhalter (11) des Hakens (12) vorstehen.

12. Unterdecke insbesondere nach Anspruch 1 oder einem der folgenden Ansprüche, dadurch gekennzeichnet, daß die Einzelstege (8) über ihre ganze Länge über einen Teil (17) des Profiles des Trägers (2) bzw. der Traverse (3) greifen, so daß dieser in den Einzelsteg (8) eingreifende Bereich oder Teil (17) des Tragprofiles einen durchgehenden Abstandhalter (10) für den Einzelsteg (8) bildet.

13. Unterdecke nach einem der Ansprüche 1 bis 12, dadurch gekennzeichnet, daß die oberen Ränder der Wandungen (6) des Einzelstege (8) mit Abstand zueinander nach innen vorstehende Rastnasen (18) haben, die über nach außen weisende, als Abstandhalter (10) dienende Flansche (17) des Tragprofiles passen.

14. Unterdecke nach einem der vorstehenden Ansprüche, dadurch gekennzeichnet, daß die Einzelstege (8) im Abstand der Traversen (3) seitlich Ausklinkungen an ihren Rändern haben, in welche der untere Teil des Querschnittes der Traversen (3) paßt.

15. Unterdecke mit nur zwischen vorzugsweise parallelen Tragschienen (2) eingefügten Gitterplatten (4) nach einem der Ansprüche 1 bis 13, dadurch gekennzeichnet, daß die in Gebrauchsstellung parallel zu den Tragschienen (2) nebeinander verlaufenden Gitterstege (5 a) abwechselnd an einem quer zu den Tragschienen (2) angeordneten Gittersteg (5) enden und um vorzugsweise die lichte Abmessung eines Gitterfeldes überstehen und daß der jeweils überstehende Gittersteg (5) gegen den ihm nächsten, quer verlaufenden, eine Traverse bildenden Gittersteg (5) der benachbarten Gitterplatte (4) stößt. (Fig. 4).

16. Unterdecke mit nur zwischen vorzugsweise parallelen Tragschienen (2) eingefügten Gitterplatten (4), nach einem der Ansprüche 1 bis 13, dadurch gekennzeichnet, daß alle in Gebrauchsstellung parallel zu den Tragschienen (2) nebeneinander verlaufenden Gitterstege (5 a) um einen Bruchteil, vorzugsweise etwa die Hälfte der Abmessung (A) eines Gitterfeldes über einen quer verlaufenden Gittersteg (5) überstehen und stumpf gegen die Stirnseiten der entsprechenden Gitterstege (5 a) einer benachbarten Gitterplatte (4) stoßen. (Fig. 5).
